# EUROPÄISCHE PATENTSCHRIFT

(11) **EP 0 372 004 B1**
(45) Veröffentlichungstag und Bekanntmachung des Hinweises auf die Patenterteilung: **26.02.1992**
(21) Anmeldenummer: 88909510.5
(22) Anmeldetag: 16.11.1988
(51) Int. Cl.: A47H 5/14

(54) **RAFFVORHANG**
TABLEAU CURTAIN
RIDEAU A RETROUSSER

(30) Priorität: 15.12.1987 CH 4884/87
(43) Veröffentlichungstag der Anmeldung: 13.06.1990
(73) Patentinhaber: K. Bratschi, Silent Gliss, CH-3074 Muri (CH)
(72) Erfinder: FLÜCKIGER, Werner, CH-3110 Münsingen (CH)
(74) Vertreter: Groner, Manfred
(86) Internationale Anmeldenummer: CH8800211
(87) Internationale Veröffentlichungsnummer: WO8905603

(56) Entgegenhaltungen:
- EP-A- 0 118 700
- DE-A- 3 441 574
- FR-A- 2 039 574

## Beschreibung

Die Erfindung betrifft einen Raffvorhang nach dem Oberbegriff des unabhängigen Anspruchs 1.

Im Stand der Technik ist ein solcher Raffvorhang durch die US-A-2 676 654 bekannt. Bei diesem sind die Wickelrollen ohne axiales Spiel fest mit der Wickelwelle verbunden und neben jeder Wickelrolle ist ein separater Lagerbock angeordnet, der an der Gebäudewand befestigt ist.

Durch die EP-A-0 118 700 ist ein Raffvorhang dieser Gattung bekannt, bei dem die Wickelrollen mit axialem Spiel in Achsrichtung der Wickelwelle verschiebbar sind und bei dem ebenfalls jeder Wickelrolle ein Lagerbock und ausserdem ein Stellring zugeordnet sind.

Bei diesen Raffvorhängen besteht die Schwierigkeit, dass sie für Schrägfenster, bei denen die Wickelwelle schräg angeordnet ist, nicht verwendet werden können und infolge der begrenzten Platzverhältnisse hinter dem Vorhang die Schnur- oder Bandaufnahme der Wickelrollen auf etwa 3 m beschränkt sind.

Der Erfindung liegt die Aufgabe zugrunde, einen Raffvorhang der genannten Gattung zu schaffen, der diese Schwierigkeiten vermeidet und der trotzdem einfach montierbar und funktionssicher ist.

Die Aufgabe wird durch die Erfindung gemäss Anspruch 1 gelöst.

Auch bei einer starken Schrägstellung der Wickelwelle werden Aufzugschnüre und Aufzugbänder ohne zu streifen einwandfrei aufgespult, weshalb sich der erfindungsgemässe Raffvorhang besonders auch für Schrägfenster eignet. Der Durchmesser ist nicht auf den Abstand zwischen Vorhang und Fenster begrenzt und kann wesentlich grösser und entsprechend der Vorhang länger sein. Eine Beschädigung des Vorhangstoffes durch tangentiales Streifen an den Wickelrollen wird beim erfindungsgemässen Raffvorhang vermieden. Separate Lagerböcke sind entbehrlich, was die Montage und die Lagerhaltung wesentlich vereinfacht.

Durch die Weiterbildung nach Anspruch 2 wird in konstruktiv einfacher Weise eine Bremseinrichtung geschaffen, durch die der Vorhang in jeder gewünschten Zwischenstellung selbsttätig arretiert wird.

Durch die Weiterbildung nach Anspruch 3 wird ein Raffvorhang geschaffen, der eine zusätzliche Bremsvorrichtung erübrigt und mit dem durch das Uebersetzungsverhältnis des Schneckengetriebes auch schwere Vorhänge mit geringem Kraftaufwand hochgezogen werden können.

Eine hohe Abspulgeschwindigkeit und eine Zerstörung der Wickeleinrichtung, des Bedienungselements oder des Vorhangstoffes infolge einer grossen Massenverzögerung wird vermieden. Ebenfalls dürften Unfälle durch ein mit grosser Geschwindigkeit heruntersausendes Beschwerungsprofil beim erfindungsgemässen Raffvorhang nicht mehr vorkommen.

Durch die Weiterentwicklung nach Anspruch 5 wird verhindert, dass sich das Aufzugelement beim Auf- oder Abspulen verfangen kann und eine besonders einfache Montage ermöglicht.

Bei den Ausführungen nach den Ansprüchen 9 und 10 ist ein selbsthemmendes Schneckengetriebe zwischen dem Antriebsorgan und der Wickelwelle angeordnet. Hier können die Getriebe zwischen den Wickelrollen und der Wickelwelle übliche kostengünstige Getriebe ohne Selbsthemmung sein. Vorzugsweise ist ein Antriebsrad so gelagert, dass seine Drehachse senkrecht zur Wickelwelle steht, so dass eine ähnliche Anordnung wie bei den Wickelrollen vorliegt.

Vorteilhafte Weiterbildungen ergeben sich aus den übrigen abhängigen Ansprüchen.

Ausführungsbeispiele der Erfindung werden nachfolgend anhand der Zeichnungen näher erläutert. Es zeigen:
Fig. 1 Ansichten eines montierten Raffvorhangs für ein Schrägfenster und eines Raffvorhangs für ein übliches Fenster,
Fig. 2 einen Schnitt durch einen an einer Profilschiene fixierten Halter mit Getriebe und Wickelrad,
Fig. 3 eine Ansicht in Pfeilrichtung III von Fig. 2 eines Teils des Halters mit eingesetztem Getriebe und Wickelrolle, und
Fig. 4 eine Ansicht in Pfeilrichtung IV von Fig. 2 des Teils nach Fig. 3.

Die Fig. 1 zeigt einen vertikal hängenden Vorhangstoff 8, an dem ein Gewichtsprofil 9 angebracht ist. Mehrere im Abstand und parallel zueinander angeordnete Aufzugbänder 6 sind jeweils an einem Ende am Gewichtsprofil 9 und am anderen Ende in einem Schlitz 34 der Wickelrolle 3 (Fig. 2) festgeklemmt. Zwischen ihren Enden sind die Aufzugbänder 6 mittels Oesen 7 geführt, die am Vorhangstoff 8 befestigt sind, und durch welche die Aufzugbänder 6 leicht verschiebbar hindurchgezogen sind.

Die Achsen der Wickelrollen 3 sind horizontal und im rechten Winkel zu einer Wickelwelle 2 angeordnet, die mit einem Antriebsrad 12 verbunden ist, das mittels einer Kugelkette angetrieben werden kann. Bei einem üblichen Fenster ist die Wickelwelle 2 horizontal und bei einem Raffvorhang für ein Schrägfenster geneigt angeordnet. Eine Vorhangschiene 1 verläuft parallel zur Wickelwelle 2 und ist in üblicher Weise an der Decke, an der Wand oder am Fenster befestigt. An dieser Vorhangschiene 1 ist wie in Fig. 2 gezeigt der Vorhangstoff 8 mittels Flor- und Kettenband 28 lösbar befestigt. Um den Vorhang zu betätigen, wird an der Kugelkette 10 gezogen, wobei im Fall des Raffvorhangs für ein Schrägfenster unterhalb des Antriebsrads 12 eine Führungsrolle 11 angebracht ist. In der einen Zugrichtung der endlosen Kugelkette 10 werden die Aufzugbänder 6 auf die Wickelrollen 3 aufgewickelt und der Vorhang hochgezogen während in der anderen Zugrichtung die Aufzugbänder 6 synchron abgespult und der Vorhang heruntergelassen wird. Wie weiter unten näher erläutert ist, bleibt der Vorhang nach dem Loslassen der Kugelkette in jeder Position selbsttätig sofort stehen.

Wie die Fig. 2 bis 4 zeigen, sind die Wickelrollen 3 jeweils in einem Gehäuse gelagert, das im wesentlichen aus einem Gehäusekörper 13 und zwei lösbar auf diesen aufgesetzten Deckeln 14 und 15 besteht. Am Gehäusekörper 13 sind oben zwei im Abstand angeordnete Bügel angeformt, die in die Vorhangschiene 1 lösbar und in Längsrichtung verschiebbar eingesetzt sind.

Der Gehäusekörper 13 weist eine vertikale Wand 32 auf, welche das Gehäuse in zwei Kammern 30 und 31 unterteilt. In der Kammer 30 ist die Wickelrolle 3 mit dem Bandwickel 19 untergebracht. Im unteren Teil der Kammer 30 befindet sich ein enger Schlitz 21, in dem das Aufzugband 6 geführt ist. Dieser Schlitz 21 verhindert eine Verdrehung des Bandes 6 in der Kammer 30 und damit eine Störung bei der Bildung des Wickels 19. Die Kammer 30 weist ausserdem einen lösbar aufgesetzten Deckel 15 auf, der auf der Innenseite einen in die Wickelrolle 3 eingreifenden und diesen führenden Vorsprung 22 aufweist. Die Wickelrolle 3 ist an einem Schneckenrad 4 angeformt, das in einer Oeffnung 16 der Wand 32 und mit einem Lagerzapfen 24 in einer Oeffnung 33 eines weiteren Deckels 14 gelagert ist. Die Zähne 18 des Schneckenrads 4 kämmen mit einer Schnecke 5, die am Gehäuseteil 13 und am Deckel 14 gelagert ist. Das Schneckenrad 5 ist drehfest und in Längsrichtung verschiebbar mit der Wickelwelle 2 verbunden. Oft ist es erforderlich, einen Wickel 19 zu spannen oder etwas zu lösen, damit alle Bänder 6 den Vorhangstoff 8 genau synchron hochziehen. Dies lässt sich in einfacher Weise dadurch erreichen, dass das Schneckenrad 4 bei abgenommenem Deckel 15 an der Wickelrolle 3 aus der Kammer 31 herausgezogen und im entkoppelten Zustand in der einen oder anderen Richtung gedreht wird und damit der Schlitz 34 verstellt wird.

Aus den obigen Angaben ergibt sich somit ein Raffvorhang, der trotz der erheblichen Vorteile ersichtlich verhältnismässig wenige, robuste und einfache Bauteile aufweist und der auch in der Anwendung als Raffvorhang für ein Schrägfenster oder sehr hohes Fenster den praktischen Anforderungen einschliesslich sehr schonender Behandlung des Vorhangstoffes in hervorragender Weise Rechnung trägt und der zudem in wer Herstellung günstig und betrieblich sehr zuverlässig ist.

Das Uebersetzungsverhältnis des Schneckengetriebes ist so gewählt, dass der Aufzug selbsthemmend ist, wobei die Reibung der bewegten Teile berücksichtigt sind. Ist die Schnecke 5 aus Nylon und das Schneckenrad 4 aus Delrin hergestellt, so wird eine Selbsthemmung mit einer Uebersetzung von etwa 1 : 4,2 erreicht. Ohne Reibung müsste das Uebersetzungsverhältnis etwa 1 : 6 sein, damit Selbsthemmung auftritt. Es hat sich gezeigt, dass ein Uebersetzungsverhältnis von etwa 1:4 für einen Raffvorhang vorteilhaft ist. Einerseits können auch schwere Vorhänge mit geringem Kraftaufwand betätigt werden und anderseits ist das Uebersetzungsverhältnis doch nicht so gross, dass sich der Vorhang zu langsam bewegt. Die Selbsthemmung bewirkt, dass der Vorhang auch in jeder Zwischenstellung beim Loslassen der Kugelkette sofort in der erreichten Position stehenbleibt. Damit wird insbesondere verhindert, dass das Gewichtsprofil 9 bei einem unbeabsichtigen Loslassen der Kugelkette 10 nach unten saust und eine Person verletzen oder den Vorhang beschädigen kann.

Der Deckel 14 ist mittels einer Schnappvorrichtung 20 am Gehäusekörper 13 lösbar befestigt. Mit einer ähnlichen Schnappvorrichtung ist auch der Deckel 15 am Gehäusekörper 13 befestigt. Wie ersichtlich, ist die Aufwickelrolle 3 im Gehäuse eingeschlossen und sind auch sonst keine drehenden Teile vorhanden, welche am Vorhangstoff anstehen und diesen beschädigen könnten. Da der Gehäusekörper 13 auf der Wickelwelle 2 stufenlos verschiebbar ist, ist es in jedem Fall möglich, den Schlitz 21 genau auf die Linie der Oesen 7 zu bringen. In der gewählten Position kann dann der Gehäusekörper 13 immer an der Vorhangschiene 1 befestigt werden.

Bei einer weiteren, nicht dargestellten Ausführung sind die Getriebe zwischen den Wickelrollen und der Wickelwelle übliche Kreuzgetriebe ohne Selbsthemmung. Hingegen ist hier die Antriebsrolle 12 über ein selbsthemmendes Schnekkengetriebe mit der Wickelwelle verbunden. Vorzugsweise ist die Antriebsrolle 12 ähnlich wie eine Wickelrolle mit ihrer Drehachse quer zur Wickelwelle an der Schiene 1 in einem Gehäuse gelagert. Diese Ausführung ist wesentlich kostengünstiger, da lediglich ein Schneckengetriebe vorgesehen ist.

## Patentansprüche

1. Raffvorhang mit einer Aufhänge- und einer Aufzugeinrichtung, welche Aufzugeinrichtung eine drehbar angetriebene Wickelwelle (2) aufweist, an der mehrere Wickelrollen (3) im Abstand zueinander angeordnet sind, dadurch gekennzeichnet, dass jeweils die Achse der Wickelrolle (3) etwa horizontal und quer zur Achse der Wickelwelle (2) verläuft und ein Getriebe (4, 5) vorgesehen ist, das die Wickelwelle (2) mit der Wickelrolle (3) verbindet, und dass die Wickelrolle (3) in einem an einer Vorhangschiene (l), am Fenster oder an einer Wand zu befestigenden Halter (13) drehbar gelagert ist.

2. Raffvorhang nach Anspruch 1, dadurch gekennzeichnet, dass wenigstens ein Getriebe (4, 5) ein selbsthemmendes Schneckengetriebe ist.

3. Raffvorhang nach Anspruch 2, dadurch gekennzeichnet, dass das Schneckengetriebe ein Uebersetzungsverhältnis aufweist, das so gewählt ist, dass es zusammen mit der Reibung der Aufzugeinrichtung eine selbsthemmende Betätigung des Vorhangs ergibt.

4. Raffvorhang nach Anspruch 3, dadurch gekennzeichnet, dass das Uebersetzungsverhältnis etwa 3 - 5, vorzugsweise 4,2 beträgt und das Getriebe aus Kunststoff hergestellt ist, vorzugsweise das Schneckenrad (4) aus Delrin und die Schnecke (5) aus Nylon.

5. Raffvorhang nach einem der Ansprüche 1 bis 4, dadurch gekennzeichnet, dass das Getriebe in einem Gehäuse (13, 14, 15) angeordnet ist, das an einer parallel zur Wickelwelle (2) angeordneten Profilschiene (1) lösbar befestigt ist.

6. Raffvorhang nach Anspruch 5, dadurch gekennzeichnet, dass das Schneckenrad (4) in einem Gehäuseteil (13) drehbar gelagert ist, welcher Gehäuseteil (13) das Gehäuse in zwei Kammern unterteilt, wobei in der einen Kammer die Schnecke (5) und in der anderen Kammer die Wickelrolle (3) untergebracht sind.

7. Raffvorhang nach Anspruch 6, dadurch gekennzeichnet, dass die Kammer mit der Wickelrolle (3) durch einen Deckel (15) verschlossen ist, wobei der Deckel (15) auf seiner Innenseite einen Vorsprung (22) aufweist, der in eine Ausnehmung (23) der Wickelrolle (3) eingreift und dieses führt.

8. Raffvorhang nach einem der Ansprüche 2 bis 7, dadurch gekennzeichnet, dass die Wickelrolle (3) am Schneckenrad (4) angeformt ist.

9. Raffvorhang nach Anspruch 1, dadurch gekennzeichnet, dass die Wickelwelle (2) über ein selbsthemmendes Schneckengetriebe mit einem Antriebsorgan (10) verbunden ist.

10. Raffvorhang nach Anspruch 9, dadurch gekennzeichnet, dass das Antriebsorgan (10) ein Antriebsrad (12) antreibt, das mit seiner Drehachse senkrecht zur Wickelwelle (2) gelagert ist.

## Claims

1. A gathered curtain with a suspension and winding means, the said winding means having a rotatably driven winding shaft (2) on which a plurality of winding rollers (3) are disposed in a spaced apart relationship, characterised in that in each case the axis of the winding roller (3) extends substantially horizontally and transversely to the axis of the winding shaft (2), a gear mechanism (4, 5) being provided to connect the winding shaft (2) to the winding roller (3) and in that the winding roller (3) is rotatably mounted in a holder (13) which is to be fixed on a curtain rail (1), on the window or on a wall.

2. A gathered curtain according to Claim 1, characterised in that at least one gear mechanism (4, 5) is a self-locking worm gear mechanism.

3. A gathered curtain according to Claim 2, characterised in that the worm gear mechanism has a transmission ratio which is so chosen that together with the friction of the winding means it produces a self-locking actuation of the curtain.

4. A gathered curtain according to Claim 3, characterised in that the transmission ratio amounts to about 3 - 5 and preferably 4.2 and in that the gear mechanism is made from synthetic plastics material, the worm wheel (4) being preferably of Delrin while the worm (5) is of nylon.

5. A gathered curtain according to one of Claims 1 to 4, characterised in that the gear mechanism is disposed in the housing (13, 14, 15) which is separably fixed on a profile rail (1) disposed parallel with the winding shaft (2).

6. A gathered curtain according to Claim 5, characterised in that the worm wheel (4) is mounted to rotate in a housing part (13) which subdivides the housing into two chambers, the worm (5) being accommodated in one chamber while the winding roller (3) is accommodated in the other chamber.

7. A gathered curtain according to Claim 6, characterised in that the chamber with the winding roller (3) is closed by a cover (15), the cover (15) having on its inside a projection (22) which engages a recess (23) in and guides the winding roller (3).

8. A gathered curtain according to one of Claims 2 to 7, characterised in that the winding roller (3) is integrally formed on the worm wheel (4).

9. A gathered curtain according to Claim 1, characterised in that the winding shaft (2) is connected to a driving member (10) through a self-locking gear mechanism.

10 A gathered curtain according to Claim 9, characterised in that the driving member (10) drives a driving wheel (12) the rotary spindle of which is mounted at right-angles to the winding shaft (2).

## Revendications

1. Rideau à retrousser avec un dispositif de suspension et un dispositif de retroussement, lequel dispositif de retroussement présente un arbre d'enroulement (2) entraîné de manière rotative, sur lequel sont disposées, distantes l'une de l'autre, plusieurs bobines d'enroulement (3), caractérisé en ce que l'axe de chacune des bobines d'enroulement (3) s'étend environ horizontalement et perpendiculairement à l'axe de l'arbre d'enroulement (2) et qu'il est chaque fois prévu un engrenage (4, 5) qui connecte l'arbre d'enroulement (2) à la bobine d'enroulement (3) et que la bobine d'enroulement (3) est montée, de manière rotative, dans un support (13) à fixer sur un rail pour rideau (1), sur la fenêtre ou sur un mur.

2. Rideau à retrousser suivant la revendication 1, caractérisé en ce qu'au moins un engrenage est un engrenage auto-freinant.

3. Rideau à retrousser suivant la revendication 2, caractérisé en ce que l'engrenage à vis sans fin présente un rapport de transmission qui est choisi de telle manière qu'il produit, avec la friction du dispositif de retroussement, un actionnement auto-freinant du rideau.

4. Rideau à retrousser suivant la revendication 3, caractérisé en ce que le rapport de transmission est d'environ 3 à 5, de préférence de 4,2, et que l'engrenage est réalisé en matière plastique, de préférence la roue à vis tangente (4) en delrin et la vis sans fin (5) en nylon.

5. Rideau à retrousser suivant l'une des revendications 1 à 4, caractérisé en ce que l'engrenage est disposé dans un boîtier (13, 14, 15) qui est fixé, de manière amovible, sur un rail profilé (1) disposé parallèlement à l'arbre d'enroulement (2).

6. Rideau à retrousser suivant la revendication 5, caractérisé en ce que la roue à vis tangente (4) est montée, de manière rotative, dans une partie de boîtier (13), laquelle partie de boîtier (13) subdivise le boîtier en deux chambres, dans l'une des chambres étant placée la vis sans fin (5) et, dans l'autre chambre, la bobine d'enroulement (3).

7. Rideau à retrousser suivant la revendication 6, caractérisé en ce que la chambre avec la bobine d'enroulement (3) est obturée par un couvercle (15), le couvercle (15) présentant, sur sa face intérieure, une saillie (22) qui vient en prise dans un évidement (23) dans la bobine d'enroulement (3) et guide celle-ci.

8. Rideau à retrousser suivant l'une ou plusieurs des revendications 2 à 7, caractérisé en ce que la bobine d'enroulement (3) est formée sur la roue à vis tangente (4).

9. Rideau à retrousser suivant la revendication 1, caractérisé en ce que l'arbre d'enroulement (2) est relié à un organe d'entraînement (10) par un engrenage à vis sans fin auto-freinant.

10. Rideau à retrousser suivant la revendication 9, caractérisé en ce que l'organe d'entraînement (10) entraîne un roue à vis tangente qui est montée avec son axe de rotation perpendiculaire à l'arbre d'enroulement (2).
